# EUROPÄISCHE PATENTSCHRIFT

(11) **EP 1 946 660 B1**
(45) Veröffentlichungstag und Bekanntmachung des Hinweises auf die Patenterteilung: **22.12.2010**
(21) Anmeldenummer: 08000770.1
(22) Anmeldetag: 16.01.2008
(51) Int. Cl.: A41F 1/06, A41D 19/015

(54) **Wendbarer Schutzhandschuh aus einem Metallringgeflecht**
Reversible ring mesh protective glove
Gant de protection en cotte de mailles pouvant être retourné

(30) Priorität: 22.01.2007 DE 102007004032
(43) Veröffentlichungstag der Anmeldung: 23.07.2008
(73) Patentinhaber: Ziegler Arbeitsschutz GmbH, 75417 Mühlacker (DE)
(72) Erfinder: Ziegler, Jürgen, 75428 Illingen (DE)
(74) Vertreter: Reinhardt, Harry

(56) Entgegenhaltungen:
- DE-A1- 4 305 320
- FR-A- 2 776 482
- US-A- 4 471 495

## Beschreibung

### Gebiet der Erfindung

Die Erfindung betrifft einen Schutzhandschuh aus wendbarem Metallringgeflecht mit den im Oberbegriff des Anspruches 1 angegebenen Merkmalen.

### Stand der Technik

Derartige Schutzhandschuhe, wie sie aus der dem Oberbegriff des Anspruches 1 zu Grunde liegenden DE 43 05 320 A1 bekannt sind, werden z.B. in Fleisch verarbeitenden Betrieben getragen, um sich gegen Hieb-, Stich- und Schnittverletzungen zu schützen. Metallringgeflechte sind hochflexibel und erhalten der Hand, die sie schützen sollen, ihre Beweglichkeit. Um ein Herunterrutschen des Handschuhs zu vermeiden, werden die Handschuhe durch Schließbänder an der Hand bzw. dem Körper des Benutzers befestigt. Erforderlich ist also eine Fixierung, für die dort ein Schließband in Schlaufen eingelegt und fixiert ist.

Aus der WO 02/098249 A1 ist ein in einen Aufnahmekanal eingelegtes Schließband mit einem Druckknopf bekannt, der wechselweise an verschiedenen Druckknopfaufnahmen befestigbar ist, die umfangsmäßig voneinander beabstandet sind und wechselweise benutzt werden, wenn der Handschuh an der linken oder an der rechten Hand getragen wird. Um dieses Wechseln zu bewerkstelligen, muss jedoch das Schließband beim Wenden des Handschuhs aus dem Aufnahmekanal entfernt und in entsprechend umgekehrter Richtung wieder eingebracht werden.

Aus der DE 299 10 449 U1 ist die Anordnung eines Schließbandes bekannt, das aus Metallringgeflecht besteht und fest mit Handschuh verkettet ist. Es kann bedarfsweise über Durchtrittsöffnungen durch das Metallringgeflecht hindurch geführt werden, um außenseitig am Handschuh befestigt zu werden.

Aus der US-A 5,054,126 ist ein Schutzhandschuh mit zwei herkömmlichen Druckknöpfen auf einem Textilschließband bekannt. Am Umfang des Schließbands sind ein Druckknopf für eine erste Druckknopfaufnahme und davon beabstandet eine Druckknopfaufnahme für einen zweiten Druckknopf vorgesehen. Das Gegenstück ist durch ein entlang des Schließbands verstellbares Element gebildet, das auf der einen Seite die erste Druckknopfaufnahme und auf der anderen Seite den zweiten Druckknopf ausbildet. Soll der Handschuh zur Nutzung an der anderen Hand gewendet werden ist zuerst dieses Element an die geänderte Lage des Gegenstücks anzupassen.

Verschlussmittel und Schließbänder an sich sind ferner aus folgenden Schriften bekannt: DE 93 13 344 U1, DE 101 16 922 C1, DE 103 34 852 A1, DE 103 34 903 A1, DE 103 58 432 B4, DE 20 2005 011 181 U1, DE 20 2006 003 606 U1, US-A 4,750,218.

### Aufgabe der Erfindung

Ausgehend von diesem Stand der Technik liegt der vorliegenden Erfindung die Aufgabe zugrunde, einen leicht wendbaren Schutzhandschuh zu schaffen, der den gewünschten Sicherheitserfordernissen genügt.

Diese Aufgabe wird durch einen Schutzhandschuh mit den in Anspruch 1 angegebenen Merkmalen gelöst.

Der Schutzhandschuh weist für den Durchtritt des Schließbands auf die jeweilige Außenseite mehrere voneinander beabstandete Durchtrittsöffnungen auf, so dass auch im Bereich dieser Durchtrittsöffnungen ein ausreichender Stichschutz gegeben ist. Diese Durchtrittsöffnungen sind vorzugsweise im Bereich eines Aufnahmekanals oder im Bereich von Schlaufen vorgesehen, sodass sie radial innenseitig bzw. außenseitig am Aufnahmekanal zu liegen kommen. Das Verschlussband kann damit durch die Öffnungen wechselweise nach außen geführt werden, wobei gleichzeitig sichergestellt ist, dass der Grund der jeweiligen Öffnung immer noch durch Metallringgeflecht abgedeckt ist. Dadurch ist es nahezu unmöglich mit einem Messer oder Stichling durch die Schlitze bis zum Körper des Trägers zu gelangen.

Vorzugsweise ist damit eine voll geschlossene Abschlusskante am Handschuh möglich, was aus Sicherheitsgründen erwünscht ist. Dennoch kann auf Grund der versetzten Durchtrittsöffnungen eine Dehnbarkeit zum Anziehen des Schutzhandschuhs trotz einer Komplettschließung erreicht werden, so dass sich ein optisch als auch sicherheitstechnisch optimierter Abschlussbereichs im Übergang zum Arm des Benutzers ergibt.

Weitere Vorteile ergeben sich aus den Unteransprüchen und der nachfolgenden Beschreibung.

### Kurzbeschreibung der Figuren

Im Folgenden wird die Erfindung anhand eines in den Zeichnungen dargestellten - Ausführungsbeispiels näher erläutert. Es zeigen:
- Fig. 1: einen Teil einer Schutzbekleidung mit Schutzhandschuh am Arm eines Benutzers,
- Fig. 2, 3: eine Schutzbekleidung in Form eines Schutzhandschuhs in einer Ansicht auf Hand und Arm von oben sowie von unten,
- Fig. 4: eine schematische Schnittdarstellung im Bereich eines Aufnahmekanals,
- Fig. 5: eine Abwicklung des Aufnahmekanals im Bereich der Durchtrittsöffnungen.

### Beschreibung bevorzugter Ausführungsbeispiele

Bevor die Erfindung im Detail beschrieben wird, ist darauf hinzuweisen, dass sie nicht auf die jeweiligen Teile des Schutzhandschuhs sowie die jeweiligen Verfahrensschritte beschränkt ist, da diese Teile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Die Figuren 1 bis 3 zeigen eine Schutzbekleidung 40 bzw. einen Schutzhandschuh 35 und zwar einmal an einem vollständigen Arm und einmal im Bereich von Hand und Unterarm, die zumindest teilweise aus einem Metallringgeflecht bestehen. Eine derartige Schutzbekleidung dient dem Schutz z.B. von Metzgern gegen Stich-; Hieb- und Schnittverletzungen. Zur Fixierung der Schutzhandschuhe am Körper des Trägers sind Schließbänder 15 vorgesehen, zusätzlich können auch Verstärkungen 32 oder gemäß den Figuren 2 und 3 Aussteifungselemente 23 in das Metallringgeflecht eingelegt oder darin integriert sein, um ein Zusammenfallen der Stulpe 22 des Schutzhandschuhs 35 zu verhindern.

Die vorliegenden Schutzhandschuhe sind ohne Schlitz ausgebildet, können jedoch auch einen Schlitz aufweisen. Eine Ausgestaltung ohne Schlitz hat den Vorteil, dass keine zusätzlichen Vorkehrungen getroffen werden müssen, um einen Durchtritt eines Messers oder eines Stichlings im Bereich des Schlitzes zu verhindern.

Die Schließbänder 15 zur Fixierung des Schutzhandschuhs 35 am Körper eines Trägers können durch im Stand der Technik übliche Maßnahmen am Handschuh festgelegt werden und aus den dafür üblichen Kunststoffmaterialien, aus Metall oder ähnlichen Materialien bestehen. Zur Festlegung des Schließbands 15 am Schutzhandschuh ist die Ausgestaltung eines Aufnahmekanals 10 möglich, der durch Metallringgeflecht gebildet ist, das am Ende des Schutzhandschuhs umgeschlagen ist, oder der dadurch gebildet wird, dass Metallringgeflecht auf das Metallringgeflecht des Schutzhandschuhs 35 aufgesetzt wird. Die hierfür bekannten Möglichkeiten sind dem Fachmann bekannt. Dasselbe gilt auch für die Ausgestaltung von Schlaufen, in denen das Schließband aufgenommen werden kann. Wesentlich ist lediglich, dass im Bereich der Schlaufen und/oder des Aufnahmekanals entsprechende Durchtrittsöffnungen A, B vorgesehen sind. Diese Durchtrittsöffnungen dienen dazu, das Schließband 15 auf die Außenseite des Schutzhandschuhs hindurchzuführen, um es dort mit bekannten Fixiermitteln zu fixieren. Derartige Fixiermittel können Haken, Knöpfe, Schnallen und dergleichen sein, die eine Fixierung des Schließbandes 15 ermöglichen. In den Zeichnungen wird davon Abstand genommen worden, derartige Fixierungen darzustellen, da sie dem Fachmann bekannt sind. Ebenso versteht sich von selbst, dass das in Figur 4 dargestellte Schließband 15 an seinem Ende im Aufnahmekanal 10 oder an einer geeigneten anderen Stelle des Aufnahmekanals fixiert werden muss, um ein Herausziehen zu vermeiden.

Die Öffnung zur Durchführung des Schließbands auf die Außenseite des Schutzhandschuhs wird im Ausführungsbeispiel durch mehrere in Umfangsrichtung des Schutzhandschuhs voneinander beabstandete Durchtrittsöffnungen A, B gebildet, von denen wenigstens eine außenseitig und wenigstens eine innenseitig am Schutzhandschuh 35 vorgesehen ist. Gemäß Fig. 4 ist hierzu ein Aufnahmekanal 10 aus Metallringgeflecht gebildet, in dem die Durchtrittsöffnungen A, B als Schlitze vorgesehen sind. Diese Schlitze befinden sich wechselweise aus Sicht einer Mittellinie der Hand eines Trägers radial innenseitig und radial außenseitig. Dadurch ist es möglich, dass das Schließband 15 in der Darstellung gemäß Fig. 4 durch die Öffnung A nach außen treten kann. Wird der Handschuh gewendet, kann das Schließband 15 durch die Öffnung B nach außen treten, so dass das Schließband 15 nur zurückgezogen und auf der entsprechenden anderen Seite durchgeführt werden muss. Dieselbe Lösung ist möglich, wenn entsprechende Schlitze bzw. Durchtrittsöffnungen A, B im Bereich von Schlaufen vorgesehen sind.

Die im Ausführungsbeispiel zwei Durchtrittsöffnungen A, B sind in Umfangsrichtung und im Abstand X gemäß Fig. 5 zueinander versetzt. Dabei wird insbesondere aus Fig. 4 deutlich, dass der Grund der Durchtrittsöffnungen A, B durch die gegenüberliegende Seite des Aufnahmekanals 10 bzw. der Schlaufe abgedeckt ist. Zur Verdeutlichung dessen wurde in Fig. 5 im Bereich des Aufnahmekanals 10 die Ringstruktur nicht eingezeichnet. Damit wird deutlich, dass die in Fig. 4 von außen zugängliche Durchtrittsöffnung A rückseitig durch die Rückwand 10a des Aufnahmekanals 10 bedeckt ist, während die in Fig. 5 hinten liegende Durchtrittsöffnung B durch die Vorderwand 10b des Aufnahmekanals 10 abgedeckt ist.

Gemäß Fig. 5 grenzt der Aufnahmekanal 10 an eine vorzugsweise voll geschlossene Abschlusskante 12 des Schutzhandschuhs an. Damit lässt sich auch hier ein Eindringen von Stichgeräten zuverlässig vermeiden. Da jedoch in diesem Anschlussbereich an den Arm des Benutzers auch die Durchtrittsöffnungen A und B vorgesehen sind, ist dennoch eine ausreichende Dehnbarkeit zum bequemen Anziehen des Handschuhs gewährleistet.

### Bezugszeichenliste

- 10: Aufnahmekanal
- 10a: Rückwand
- 10b: Vorderwand
- 12: Abschlusskante
- 15: Schließband
- 22: Stulpe
- 23: Aussteifungmittel
- 32: Verstärkungsmittel
- 35: Handschuh
- 40: Schutzbekleidung
- A, B: Durchtrittsöffnung
- X: Abstand

## Patentansprüche

1. Schutzhandschuh (35) aus einem wendbaren Metallringgeflecht mit wenigstens einem zumindest teilweise in einem Aufnahmekanal (10) oder in Schlaufen aufgenommenen Schließband (15) zur Fixierung des Schutzhandschuhs am Körper eines Trägers, wobei der Schutzhandschuh wenigstens eine Öffnung zur Durchführung des Schließbandes auf die Außenseite des Schutzhandschuhs aufweist, wobei die Öffnung durch mehrere in Umfangsrichtung des Schutzhandschuhs voneinander beabstandete Durchtrittsöffnungen (A, B) gebildet ist, von denen wenigstens eine außenseitig und wenigstens eine innenseitig am Schutzhandschuh vorgesehen ist,
**dadurch gekennzeichnet, dass** die Durchtrittsöffnungen (A, B) zueinander in Umfangsrichtung um einen Abstand X versetzt sind, wobei der Grund der Durchtrittsöffnungen (A, B) durch die gegenüberliegende Seite des Aufnahmekanals oder der Schlaufe abgedeckt ist.

2. Schutzhandschuh nach Anspruch 1, **dadurch gekennzeichnet, dass** der Aufnahmekanal (10) aus Metallringgeflecht gebildet ist und dass die Durchtrittsöffnungen (A, B) als Schlitze am Aufnahmekanal aus Sicht der Mittellinie der Hand eines Trägers radial innenseitig und radial außenseitig vorgesehen sind.

3. Schutzhandschuh nach Anspruch 1 oder 2, **dadurch gekennzeichnet, dass** zwei Durchtrittsöffnungen (A, B) in Umfangsrichtung um den Abstand X zueinander versetzt sind.

4. Schutzhandschuh nach einem der vorhergehenden Ansprüche, **dadurch gekennzeichnet, dass** der Aufnahmekanal an eine geschlossene Abschlusskante (12) des Schutzhandschuhs anschließt, die infolge der Durchtrittsöffnungen dehnbar ist.

## Claims

1. Protective glove (35) made from a reversible metal ring mesh with at least one closure strap (15) at least partially received in a receiving channel (10) or in loops for fixing the protective glove onto the body of a wearer, whereby the protective glove has at least one opening for the closure strap to be guided through to the outside of the protective glove, whereby the opening is formed by several through-openings (A, B) at a distance from each other in the direction of the perimeter of the protective glove, at least one of which is provided on the outside and at least one is provided on the inside of the protective glove,
**characterised in that** the through-openings (A, B) are offset from each other in the direction of the perimeter by the distance X, whereby the base of the through-openings (A, B) is covered by the opposite side of the receiving channel or the loop.

2. Protective glove according to claim 1, **characterised in that** the receiving channel (10) is made from metal ring mesh and that the through-openings (A, B) are provided as slits on the receiving channel, radially inside and radially outside from the point of view of the midline of the hand of a wearer.

3. Protective glove according to claim 1 or 2, **characterised in that** two through-openings (A, B) are offset from each other in the direction of the perimeter by the distance X.

4. Protective glove according to one of the preceding claims, **characterised in that** the receiving channel abuts on a closed border (12) of the protective glove which is extensible as a result of the through-openings.

## Revendications

1. Gant de protection (35) en cotte de mailles pouvant être retournée, ayant au moins une bande de fermeture (15) reçue au moins partiellement dans un canal de réception ou dragonne (10) pour la fixation du gant de protection au corps du porteur, le gant de protection présentant au moins une ouverture pour le passage de la bande de fermeture sur le côté extérieur du gant de protection, l'ouverture étant formée par plusieurs ouvertures de passage (A, B) espacées les unes des autres sur le pourtour, dont au moins une est prévue sur le gant de protection du côté extérieur et au moins une du côté intérieur, **caractérisé en ce que** les ouvertures de passage (A, B) sont décalées l'une par rapport à l'autre d'une distance X sur le pourtour, la base des ouvertures de passage (A, B) étant recouverte par le côté opposé du canal de réception ou de la dragonne.

2. Gant de protection selon la revendication 1, **caractérisé en ce que** le canal de réception (10) est en cotte de mailles et **en ce que** les ouvertures de passage (A, B) sont prévues sous la forme de fentes dans le canal de réception, radialement du côté intérieur et radialement du côté extérieur, en regardant depuis la ligne centrale de la main d'un porteur.

3. Gant de protection selon la revendication 1 ou 2, **caractérisé en ce que** deux ouvertures de passage (A,B) sont décalées l'une par rapport à l'autre d'une distance X sur le pourtour.

4. Gant de protection selon l'une quelconque des revendications précédentes, **caractérisé en ce que** le canal de réception est contigu d'une bordure de fermeture fermée (12) du gant de protection qui est extensible en raison des ouvertures de passage.
